# FASCICULE DE BREVET EUROPEEN

(11) **EP 1 673 998 B1**
(45) Date de publication et mention de la délivrance du brevet: **20.05.2015**
(21) Numéro de dépôt: 05292502.1
(22) Date de dépôt: 25.11.2005
(51) Int. Cl.: A45D 34/04, A45D 40/26

(54) **Ensemble de conditionnement et d'application d'un produit cosmétique**
Vorrichtung zum Aufbewahren und Auftragen eines kosmetischen Produkts
Device for storing and applying a cosmetic product

(30) Priorité: 23.12.2004 FR 0453215; 10.03.2005 FR 0550634
(43) Date de publication de la demande: 28.06.2006
(73) Titulaire: L'Oréal, 75008 Paris (FR)
(72) Inventeur: Kervoalen, Christian, 75018 Paris (FR)
(74) Mandataire: Julio, Charlotte

(56) Documents cités:
- EP-A- 0 528 265
- CA-A1- 1 207 278
- DE-U1- 9 012 721
- GB-A- 2 044 683
- US-A- 4 221 495
- US-A1- 2002 044 818

## Description

La présente invention concerne un ensemble de conditionnement et d'application de type « roll on ». L'invention peut être utilisée notamment pour le conditionnement et l'application de produits cosmétiques tels que certains produits d'hygiène corporelle.

Les dispositifs de conditionnement et d'application à structure applicatrice de type "roll on" comportent une bille, le plus souvent sphérique, montée libre en rotation sur elle même, dans un logement de forme correspondant, surmontant un récipient contenant le produit à appliquer. Le logement comprend une première ouverture pour la mise en communication d'une première portion de surface de la bille avec le produit contenu dans le récipient, et une seconde ouverture, au travers de laquelle émerge à l'extérieur, une seconde portion de surface de la bille.

A l'application, après avoir enlevé le capuchon, le consommateur retourne le récipient en position tête en bas de manière à, par gravité, amener du produit au contact de la première portion de surface de la bille.

Par mise en engagement de la seconde portion de surface de la bille avec la surface à traiter, et par un mouvement adéquat du dispositif relativement à ladite surface, la bille est entraînée en rotation sur elle même de sorte que la première portion de ladite bille est mise en regard de la seconde ouverture, déposant ainsi ledit produit sur la surface à traiter.

Généralement, le récipient est obtenu par soufflage d'un matériau tel qu'un polypropylène rigide, d'un acrylobutadiène styrène (ABS), ou d'un polyéthylène haute densité. La bille applicatrice peut être par exemple, en polyéthylène.

Typiquement, ces dispositifs sont équipés d'un capuchon amovible qui, lorsqu'il repose sur la bille, contraint cette dernière en appui étanche sur un bord délimitant la première ouverture de manière à réaliser une certaine étanchéité, interrompant ainsi la communication liquide entre le récipient et le logement contenant la bille applicatrice.

De tels dispositifs utilisant une bille sphérique sont largement décrits dans la littérature brevets.

Ils sont largement utilisés pour le conditionnement et l'application de déodorants corporels, ou de poudres à usage corporel.

Le document EP 0 528 265 décrit par exemple un dispositif de ce type qui comporte d'une part un récipient et, d'autre part, un support pour la bille qui est fixé sur le récipient. Le dispositif comporte un capuchon amovible qui contraint la bille en appui étanche sur deux lèvres d'étanchéité prévues sur la surface interne du support définissant le logement pour la bille de manière à interrompre la communication liquide entre le récipient et le logement contenant la bille applicatrice. Les deux lèvres d'étanchéité sont relativement longues si bien qu'elles ont tendance à se déformer lorsqu'elles sont contraintes par le capuchon et notamment à fléchir vers l'extérieur. Les lèvres ont ainsi tendance à garder en mémoire la déformation qu'elles subissent en position fermée du capuchon, de sorte que l'étanchéité est ainsi amoindrie.

Le document GB 2 044 683 décrit également un dispositif utilisant une bille sphérique qui comprend, d'une part, un récipient pour le produit sous forme d'un tube et, d'autre part, un support pour la bille, le support étant fixé sur le tube.

Le document CA1207278A décrit un dispositif avec une bille sphérique.

Un des objets de la demande vise à réaliser un dispositif du type mentionné précédemment, qui soit simple et économique à produire, et qui permette un bon niveau d'étanchéité entre la structure applicatrice, constituée d'une bille, et le récipient contenant le produit à appliquer.

L'invention vise tout particulièrement les dispositifs du type mentionné ci-avant dans lesquels le logement de la bille est obtenu de moulage avec le reste du récipient.

Ces objets peuvent être atteints au moyen d'un ensemble de conditionnement et d'application d'un produit cosmétique comprenant un récipient comportant :
i) une portion propre à contenir le produit, et apte à être mise en communication fluidique avec un logement obtenu de moulage avec la portion, ledit logement contenant une bille sphérique montée libre en rotation à l'intérieur du logement, une portion applicatrice de la bille émergeant hors du récipient au travers d'une ouverture formée par un bord dudit logement, et
ii) un couvercle apte à recouvrir la portion applicatrice de la bille, le couvercle qui, lorsqu'il est monté sur le récipient, contraint la bille en appui étanche sur au moins deux zones annulaires d'étanchéité formées par une surface intérieure du logement, une zone annulaire de ladite surface intérieure située entre les deux zones d'étanchéité n'étant pas au contact de la bille lorsque cette dernière est en appui étanche sur les deux zones annulaires d'étanchéité.

Les deux zones annulaires d'étanchéité peuvent être formées d'arêtes ou de lèvres obtenues de moulage avec le logement.

Le couvercle comprend une structure d'appui qui, lors du montage du couvercle, vient en engagement avec la bille, la structure d'appui comprenant deux jupes concentriques, centrées sur un axe X du récipient.

La structure d'appui peut comprendre une jupe interne et une jupe externe, la jupe externe participant au centrage de la bille dans son logement, et étant de rigidité plus faible que la jupe interne.

Le couvercle peut être vissé sur le récipient.

Les deux zones annulaires peuvent être situées du même côté d'un plan médian de la bille applicatrice perpendiculaire à un axe longitudinal X du récipient, et à distance dudit plan médian.

Le récipient, la bille applicatrice et le couvercle peuvent être formés en au moins un matériau thermoplastique choisi parmi les polyoléfines, en particulier, le polypropylène, le polyéthylène haute densité ou basse densité, ou leurs mélanges. Lorsque la bille est en appui étanche sur les zones annulaires d'étanchéité, ces dernières sont au moins en partie déformées/écrasées sous la pression de la bille applicatrice.

Le produit peut être un produit d'hygiène corporelle, notamment un déodorant, ou un produit amincissant.

La paroi latérale du logement recevant la bille peut être d'épaisseur décroissante en direction de ladite ouverture.

D'autres objets apparaîtront de manière détaillée à la lecture de la description détaillée qui suit.

Un mode de réalisation préféré de l'invention est illustré de manière schématique en référence au dessin dans lequel :
- la figure 1 est une vue d'ensemble du dispositif ; et
- la figure 2 représente une vue de détail de la zone d'étanchéité entre la bille et le récipient.

Les figures 1 et 2 auxquelles il est maintenant fait référence représentent un ensemble 1 de conditionnement et d'application d'un produit cosmétique selon un mode de réalisation préférentiel de la présente invention.

Selon ce mode de réalisation particulier l'ensemble 1 de conditionnement et d'application comprend un récipient 2 comportant une portion 15 formant réservoir, propre à contenir le produit.

La portion 15 est apte à être mise en communication fluidique avec un logement 5 obtenu de moulage avec la portion 15, et contenant une bille sphérique 6 montée libre en rotation sur elle-même à l'intérieur du logement.

Ainsi que représenté aux figures 1 et 2, le logement 5 est de forme sphérique tronquée à ses deux extrémités selon l'axe X du récipient 2.

Une portion applicatrice 7 de la bille 6 émerge hors du récipient 2 au travers d'une ouverture 3 formée par un bord dudit logement.

L'ensemble comporte un couvercle 11 apte à recouvrir la portion applicatrice 7 de la bille. Le couvercle 11, lorsqu'il est monté sur le récipient, contraint la bille 6 en appui étanche sur au moins deux zones annulaires d'étanchéité 9, 10 formées par une surface intérieure 8 du logement 5, une zone annulaire 19 de ladite surface intérieure 8 située entre les deux zones 9, 10 n'étant pas en appui avec la bille lorsque cette dernière est en appui étanche sur les deux zones annulaires d'étanchéité 9, 10.

Comme il apparaît clairement sur les figures 1 et 2, les deux zones annulaires 9, 10 sont situées du même côté d'un plan médian de la bille applicatrice 6 perpendiculaire à un axe longitudinal X du récipient, et à distance dudit plan médian.

Spécifiquement, les arêtes 9 et 10 sont formées au niveau (ou du moins au proche voisinage) d'une zone d'étranglement 14 séparant la partie 15 du récipient contenant le produit, du logement 5 contenant la bille applicatrice 6. L'espace du logement 5 situé sous la bille est ainsi réduit, voir nul si bien qu'on limite les zones, autres qu'à l'intérieur de la portion 15 formant réservoir, qui pourraient servir de réserve pour le produit et dans lesquelles le produit pourrait sécher entre deux utilisations.

Les deux zones annulaires d'étanchéité sont formées d'arêtes 9, 10 obtenues de moulage avec le logement.

Chacune des arêtes 9 et 10 est formée sans contre dépouille, à la jonction d'une première portion de paroi sensiblement parallèle à l'axe X, et d'une seconde portion sensiblement perpendiculaire à l'axe X. Ainsi, les arêtes sont formées au sommet (plus ou moins arrondi) de cordons de matière 17, 18, dont la largeur radiale I peut être comprise entre 0,5 et 1 mm.

Avantageusement, les arêtes s'étendent dans un plan dont la courbure est sensiblement identique à la courbure de la bille 6.

Comme on le voit à la figure 1, la bille 6 est espacée de la surface interne 8 de son logement 5 sur une portion annulaire. En particulier, la largeur perpendiculairement à l'axe X de l'espace annulaire 16 entre la bille 6 et la surface interne 8 de son logement diminue continûment entre l'arête 9 avec laquelle la bille est en appui étanche et le bord délimitant ladite ouverture 3. Cette configuration permet avantageusement lors de l'utilisation, une bonne alimentation en produit de la portion applicatrice de la bille.

Le couvercle 11 est vissé sur le récipient 2 et notamment sur la surface externe de la portion 15 formant réservoir. Il pourrait alternativement être vissé sur la surface externe de la portion du récipient formant le logement 5 pour la bille. Bien entendu, d'autres modes d'accrochage peuvent être envisagés.

Le couvercle 11 comprend une structure d'appui qui, lors du montage du couvercle, vient en engagement avec la bille 6, la structure d'appui comprenant deux jupes concentriques 12, 13, centrées sur un axe X du récipient: une jupe interne 12 et une jupe externe 13, la jupe externe participant au centrage de la bille 6 dans son logement 5, et étant de rigidité plus faible que la jupe interne. Après mise en engagement de la bille avec la jupe interne 12, la bille cesse de pouvoir tourner.

Selon un mode de réalisation préférentiel, le récipient 2, la bille applicatrice 6 et le couvercle 11 sont formés en polypropylène. D'autres matériaux toutefois peuvent être utilisés. Le récipient 2, la bille applicatrice 6 et le couvercle 11 peuvent par exemple être formés en au moins un matériau thermoplastique choisi parmi les polyoléfines, en particulier, le polypropylène, le polyéthylène haute densité ou basse densité, ou leurs mélanges.

Lorsque la bille 6 est en appui étanche sur les zones annulaires 9, 10, ces dernières sont au moins en partie déformées/écrasées sous la pression de la bille applicatrice 6. Toutefois, lorsque les zones annulaires d'étanchéité sont des arêtes, elles se déforment relativement peu.

Dans le cas où les arêtes, aptes à se déformer par écrasement, sont remplacées par des lèvres élastiquement déformables, en particulier par fléchissement, le matériau sera choisi en fonction de son aptitude à fléchir élastiquement.

Les arêtes étant disposées à proximité de la zone d'étranglement 14 séparant la partie 15 du récipient contenant le produit, du logement 5, elles sont situées au plus près de l'axe X. La force exercée par la bille 6 sur les arêtes 9 et 10 a donc une composante selon l'axe X, à savoir parallèle à la force exercée par le capuchon sur la bille, la plus grande possible. L'intensité de la force exercée par la bille sur les arêtes est ainsi plus importante que si les arêtes avaient été disposées plus près du plan médian de la bille perpendiculaire à l'axe X, puisque dans ce cas, la force exercée par la bille sur les arêtes aurait eu une composante perpendiculaire à l'axe X plus importante. L'efficacité de l'étanchéité est ainsi optimale.

Selon un exemple particulier, la largeur e de l'espace annulaire 16 au niveau du bord inférieur de l'arête 9 est égale à 1 mm et diminue progressivement jusqu'au bord du logement délimitant l'ouverture 3 où la bille vient au contact de la surface interne 8. La distance h₁ mesurée selon l'axe X entre l'arête 9 et le bord délimitant l'ouverture 3 est environ égale à 14 mm. Les deux arêtes 9 et 10 sont espacées d'une hauteur h₂ mesurée selon l'axe X environ égale à 0,8 mm.

A titre d'exemple, le produit est un produit d'hygiène corporelle, notamment un déodorant. En variante, le produit peut être un produit amincissant et/ou raffermissant.

Selon le mode de réalisation illustré, la paroi latérale du logement 5 recevant la bille 6 est d'épaisseur décroissante en direction de ladite ouverture 3. Grâce à une telle configuration, la paroi est fine au niveau de l'ouverture ce qui permet de faciliter la mise en place de la bille 6 dans le logement 5. En outre, la paroi est plus épaisse vers la zone d'étranglement 14 ce qui permet de limiter l'espace du logement 5 où du produit pourrait sécher entre deux utilisations.

Pour réaliser le récipient 2, on utilise avantageusement un procédé d'injection soufflage. Le logement 5 s'étendant entre l'ouverture 3 et la zone d'étranglement 14 est d'abord injecté avec, dans le prolongement de la zone d'étranglement, une paraison destinée à former la portion 15 propre à contenir le produit. La portion 15 est ensuite obtenue par soufflage de la paraison. On obtient ainsi le récipient 2 à partir d'une seule pièce.

Pour appliquer le produit, l'utilisateur dévisse le couvercle 11 si bien que la bille 3 n'est plus contrainte contre les arêtes 9 et 10. L'utilisateur peut ensuite placer le récipient en position tête en bas de manière à, par gravité, amener du produit au contact de la portion de surface de la bille qui se trouve en regard de l'intérieur de la portion 15 formant réservoir. Il peut ensuite appliquer la portion applicatrice 7 de la bille 6 sur la surface où il souhaite appliquer du produit. Puis, il déplace l'ensemble relativement à ladite surface, de manière à entraîner la bille en rotation sur elle même de sorte que la portion de ladite bille sur laquelle le produit s'est déposé est mise en regard de l'ouverture 3, déposant ainsi ledit produit sur la surface à traiter.

Après avoir appliqué le produit, l'utilisateur visse le couvercle 11 sur le récipient 2 de manière à ce que les jupes 12 et 13 viennent en appui sur la bille 3, qui elle-même vient en appui étanche sur les arêtes 9 et 10. Le produit contenu dans la portion formant réservoir 15 ne peut donc plus s'écouler hors du récipient 2.

## Revendications

1. Ensemble (1) de conditionnement et d'application d'un produit cosmétique comprenant un récipient (2) comportant :
i) une portion (15) propre à contenir le produit, et apte à être mise en communication fluidique avec un logement (5) obtenu de moulage avec la portion (15), ledit logement contenant une bille sphérique (6) montée libre en rotation à l'intérieur du logement, une portion applicatrice (7) de la bille émergeant hors du récipient (2) au travers d'une ouverture (3) formée par un bord dudit logement, et
ii) un couvercle (11) apte à recouvrir la portion applicatrice (7) de la bille, le couvercle (11) qui, lorsqu'il est monté sur le récipient, contraint la bille (6) en appui étanche sur au moins deux zones annulaires d'étanchéité (9, 10) formées par une surface intérieure (8) du logement (5), une zone annulaire (19) de ladite surface intérieure (8) située entre les deux zones d'étanchéité (9, 10) n'étant pas au contact de la bille lorsque cette dernière est en appui étanche sur les deux zones annulaires d'étanchéité (9,10),
**caractérisé en ce que** le couvercle (11) comprend une structure d'appui qui, lors du montage du couvercle, vient en engagement avec la bille (6), la structure d'appui comprenant deux jupes concentriques (12, 13), centrées sur un axe X du récipient.

2. Ensemble (1) de conditionnement et d'application selon la revendication 1 **caractérisé en ce que** les deux zones annulaires d'étanchéité sont formées d'arêtes (9, 10) ou de lèvres obtenues de moulage avec le logement.

3. Ensemble (1) selon la revendication 3 **caractérisé en ce que** la structure d'appui (12 , 13) comprend une jupe interne (12) et une jupe externe (13), la jupe externe participant au centrage de la bille (6) dans son logement (5), et étant de rigidité plus faible que la jupe interne.

4. Ensemble (1) selon l'une quelconque des revendications qui précèdent **caractérisé en ce que** le couvercle (11) est vissé sur le récipient (2).

5. Ensemble (1) selon l'une quelconque des revendications précédentes **caractérisé en ce que** les deux zones annulaires d'étanchéité (9, 10) sont situées du même côté d'un plan médian de la bille applicatrice (6) perpendiculaire à un axe longitudinal X du récipient, et à distance dudit plan médian.

6. Ensemble (1) selon l'une quelconque des revendications qui précèdent **caractérisé en ce que** le récipient (2), la bille applicatrice (6) et le couvercle (11) sont formés en au moins un matériau thermoplastique choisi parmi les polyoléfines, en particulier, le polypropylène, le polyéthylène haute densité ou basse densité, ou leurs mélanges.

7. Ensemble (1) selon l'une quelconque des revendications qui précèdent **caractérisé en ce que** lorsque la bille (6) est en appui étanche sur les zones annulaires d'étanchéité (9, 10), ces dernières sont au moins en partie déformées/écrasées sous la pression de la bille applicatrice (6).

8. Ensemble (1) selon l'une quelconque des revendications précédentes **caractérisé en ce que** le produit est un produit d'hygiène corporelle, notamment un déodorant ou un produit amincissant.

9. Ensemble (1) selon l'une quelconque des revendications qui précèdent **caractérisé en ce que** la paroi latérale du logement (5) recevant la bille (6) est d'épaisseur décroissante en direction de ladite ouverture (3).

10. Ensemble selon l'une quelconque des revendications précédentes, **caractérisé en ce que** la largeur perpendiculairement à l'axe X d'un espace annulaire (16) entre la bille (6) et la surface interne (8) de son logement diminue continûment entre une zone annulaire d'étanchéité (9) avec laquelle la bille est en appui étanche et un bord délimitant ladite ouverture (3).

11. Ensemble selon l'une quelconque des revendications précédentes, **caractérisé en ce que** la (les) zone(s) annulaire(s) d'étanchéité (9 ; 10) est (sont) formée(s) au voisinage d'une zone d'étranglement (14) séparant la portion (15) propre à contenir le produit du logement (5) contenant la bille.

## Patentansprüche

1. Anordnung (1) zum Verpacken und Auftragen eines kosmetischen Produkts mit einem Behälter (2), der Folgendes umfasst:
i) einen Abschnitt (15), der das Produkt enthalten kann und geeignet ist, mit einer Aufnahme (5) in Fluidverbindung gebracht zu werden, die durch Formen mit dem Abschnitt (15) erhalten worden ist und eine sphärische Kugel (6) enthält, die frei drehbar im Inneren der Aufnahme montiert ist, wobei ein Auftrageabschnitt (7) der Kugel durch eine Öffnung (3), die von einem Rand der Aufnahme gebildet wird, aus dem Behälter (2) hervortritt, und
ii) einen Deckel (11), der geeignet ist, den Auftrageabschnitt (7) der Kugel abzudecken, und die Kugel (6) in dichte Anlage an mindestens zwei ringförmige Dichtungsbereiche (9, 10), die durch eine innere Oberfläche (8) der Aufnahme (5) gebildet werden, zwingt, wenn er auf dem Behälter montiert ist, wobei ein ringförmiger Bereich (19) der inneren Oberfläche (8), der zwischen den beiden Dichtungsbereichen (9, 10) liegt, nicht mit der Kugel in Kontakt steht, wenn diese sich in dichter Anlage an den beiden ringförmigen Dichtungsbereichen (9, 10) befindet, **dadurch gekennzeichnet, dass** der Deckel (11) eine Stützstruktur umfasst, die bei der Montage des Deckels mit der Kugel (6) in Eingriff kommt und zwei konzentrische Schürzen (12, 13) umfasst, die auf eine Achse X des Behälter zentriert sind.

2. Verpackungs- und Auftrageanordnung (1) nach Anspruch 1, **dadurch gekennzeichnet, dass** die beiden ringförmigen Dichtungsbereiche aus Stegen (9, 10) oder Lippen gebildet sind, die durch Formen mit der Aufnahme erhalten worden sind.

3. Anordnung (1) nach Anspruch 3, **dadurch gekennzeichnet, dass** die Stützstruktur (12, 13) eine innere Schürze (12) und eine äußere Schürze (13) umfasst, wobei die äußere Schürze an der Zentrierung der Kugel (6) in ihrer Aufnahme (5) beteiligt ist und weniger starr als die innere Schürze ist.

4. Anordnung (1) nach einem der vorhergehenden Ansprüche, **dadurch gekennzeichnet, dass** der Deckel (11) auf den Behälter (2) geschraubt ist.

5. Anordnung (1) nach einem der vorhergehenden Ansprüche, **dadurch gekennzeichnet, dass** die beiden ringförmigen Dichtungsbereiche (9, 10) auf derselben Seite wie eine mittlere Ebene der Auftragekugel (6), senkrecht zu einer Längsachse X des Behälters und von der mittleren Ebene entfernt angeordnet sind.

6. Anordnung (1) nach einem der vorhergehenden Ansprüche, **dadurch gekennzeichnet, dass** der Behälter (2), die Auftragekugel (6) und der Deckel (11) aus mindestens einem thermoplastischen Material, ausgewählt unter den Polyolefinen, insbesondere Polypropylen, Polyethylen hoher Dichte oder niederer Dichte oder ihren Gemischen, gebildet sind.

7. Anordnung (1) nach einem der vorhergehenden Ansprüche, **dadurch gekennzeichnet, dass** die ringförmigen Dichtungsbereiche (9, 10) unter dem Druck der Auftragekugel (6) mindestens teilweise deformiert/gequetscht werden, wenn die Kugel (6) dicht an ihnen anliegt.

8. Anordnung (1) nach einem der vorhergehenden Ansprüche, **dadurch gekennzeichnet, dass** es sich bei dem Produkt um ein Körperhygieneprodukt, insbesondere ein Deodorant oder ein Schlankheitsprodukt handelt.

9. Anordnung (1) nach einem der vorhergehenden Ansprüche, **dadurch gekennzeichnet, dass** die Dicke der Seitenwand der Aufnahme (5), die die Kugel (6) aufnimmt, in Richtung der Öffnung (3) abnimmt.

10. Anordnung (1) nach einem der vorhergehenden Ansprüche, **dadurch gekennzeichnet, dass** die senkrecht zur Achse X verlaufende Breite eines ringförmigen Raums (16) zwischen der Kugel (6) und der inneren Oberfläche (8) ihrer Aufnahme kontinuierlich zwischen einem ringförmigen Dichtungsbereich (9), an dem die Kugel dicht anliegt, und einem die Öffnung (3) begrenzenden Rand abnimmt.

11. Anordnung (1) nach einem der vorhergehenden Ansprüche, **dadurch gekennzeichnet, dass** der/die ringformige/n Dichtungsbereich/e (9, 10) in der Nähe eines Einschnürungsbereichs (14) ausgebildet ist/sind, der den Abschnitt (15), der das Produkt enthalten kann, von der die Kugel enthaltenden Aufnahme (5) trennt.

## Claims

1. Assembly (1) for packaging and applying a cosmetic product, comprising a container (2) having:
i) a portion (15) that is suitable for containing the product and is able to be brought into fluidic communication with a housing (5) obtained by moulding together with the portion (15), said housing containing a spherical ball (6) mounted so as to be free to rotate within the housing, an applicator portion (7) of the ball protruding from the container (2) through an opening (3) formed through one edge of said housing, and
ii) a cover (11) that is able to cover the applicator portion (7) of the ball, said cover (11), when it is mounted on the container, forming the ball (6) into sealed abutment against at least two annular sealing zones (9, 10) formed by an internal surface (8) of the housing (5), an annular zone (19) of said internal surface (8) located between the two sealing zones (9, 10) not being in contact with the ball when the latter is in sealed abutment against the two annular sealing zones (9, 10),
**characterized in that** the cover (11) comprises a bearing structure which, when the cover is mounted, comes into engagement with the ball (6), the bearing structure comprising two concentric skirts (12, 13) that are centred on an axis X of the container.

2. Packaging and application assembly (1) according to Claim 1, **characterized in that** the two annular sealing zones are formed by edges (9, 10) or lips obtained by moulding together with the housing.

3. Assembly (1) according to Claim 3, **characterized in that** the bearing structure (12, 13) comprises an inner skirt (12) and an outer skirt (13), the outer skirt being involved in centring the ball (6) in its housing (5) and being less rigid than the inner skirt.

4. Assembly (1) according to any one of the preceding claims, **characterized in that** the cover (11) is screwed onto the container (2).

5. Assembly (1) according to any one of the preceding claims, **characterized in that** the two annular sealing zones (9, 10) are located on the same side of a median plane of the applicator ball (6) perpendicular to a longitudinal axis X of the container, and at a distance from said median plane.

6. Assembly (1) according to any one of the preceding claims, **characterized in that** the container (2) , the applicator ball (6) and the cover (11) are formed from at least one thermoplastic material selected from polyolefins, in particular polypropylene, high-density or low-density polyethylene, or mixtures thereof.

7. Assembly (1) according to any one of the preceding claims, **characterized in that**, when the ball (6) is in sealed abutment against the annular sealing zones (9, 10), the latter are at least partially deformed/compressed under the pressure of the applicator ball (6).

8. Assembly (1) according to any one of the preceding claims, **characterized in that** the product is a body hygiene product, in particular a deodorant or a slimming product.

9. Assembly (1) according to any one of the preceding claims, **characterized in that** the side wall of the housing (5) receiving the ball (6) has a decreasing thickness in the direction of said opening (3).

10. Assembly according to any one of the preceding claims, **characterized in that** the width perpendicular to the axis X of an annular space (16) between the ball (6) and the inner surface (8) of the housing thereof decreases continuously between an annular sealing zone (9) against which the ball is tin sealed abutment and an edge delimiting said opening (3).

11. Assembly according to any one of the preceding claims, **characterized in that** the annular sealing zone (s) (9; 10) is (are) formed in the vicinity of a constriction zone (14) separating the portion (15) that is suitable for containing the product from the housing (5) containing the ball.
